# EUROPÄISCHE PATENTSCHRIFT

(11) **EP 1 518 818 B1**
(45) Veröffentlichungstag und Bekanntmachung des Hinweises auf die Patenterteilung: **01.06.2011**
(21) Anmeldenummer: 04022377.8
(22) Anmeldetag: 21.09.2004
(51) Int. Cl.: B66D 3/18

(54) **Druckluftbalancer**
Pneumatically operated balancer
Equilibreur pneumatique

(30) Priorität: 23.09.2003 DE 10344245
(43) Veröffentlichungstag der Anmeldung: 30.03.2005
(73) Patentinhaber: KONECRANES Lifting Sytems GmbH, 40789 Monheim (DE)
(72) Erfinder: Wallner, Manfred Josef, 42657 Solingen (DE)
(74) Vertreter: Polypatent

(56) Entgegenhaltungen:
- DE-A- 2 155 273
- DE-U- 9 417 852
- FR-A- 1 514 445
- FR-A- 2 101 211
- US-A- 4 449 446

## Beschreibung

Die Erfindung betrifft einen Druckluftbalancer zum Heben, Halten und Senken einer Last. Ein Druckluftbalancer gemäß dem Oberbegriff des Anspruchs 1 ist aus der FR 1 514 445 bekannt.

Ein Druckluftbalancer weist üblicherweise eine drehbare Seiltrommel auf, die entlang ihrer Drehachse verschiebbar angeordnet ist. Durch Drehen der Seiltrommel wird ein Seil abgerollt bzw. aufgerollt, an dem die zu haltende Last hängt. Die Seiltrommel ist in einem Gehäuse angeordnet, das vorzugsweise einen Zylindermantel und zwei stirnseitige Abschlussdeckel umfasst. In dem Gehäuse ist darüber hinaus ein gasdruckbeaufschlagter Kolben untergebracht, der im Gehäuse axial verschoben werden kann. Ein ebenfalls in dem Gehäuse untergebrachtes Kugelgewindegetriebe, das eine Kugelrollspindel und eine Kugelmutter umfasst, wandelt die axiale Bewegung des Kolbens in eine Drehbewegung und Axialbewegung der Seiltrommel um.

Um beispielsweise die an dem Seil hängende Last anzuheben, wird der Gasdruck auf den Kolben erhöht, wodurch der Kolben axial bewegt wird. Dies führt zu einer Drehung der Seiltrommel, so dass das Seil aufgerollt wird. Soll hingegen die Last auf einer Höhe gehalten werden, stehen der Gasdruck auf den Kolben und die Schwerkraft der Last in einem Kräftegleichgewicht. Die Last schwimmt oder schwebt somit auf einem Gas- oder Luftkissen. Aufgrund der Kompressibilität des Gases kann die Last aus ihrer Gleichgewichtslage in einem gewissen Bereich von Hand nach oben oder unten bewegt werden, ohne dass dafür der Gasdruck auf den Kolben neu eingestellt werden muss. Dies erleichtert die Arbeit beim Einbauen und Einlegen von Teilen in Maschinen, da beide Hände frei sind und ein Austarieren des einzubauenden Teils einfach möglich ist.

In dem Gehäuse bildet der Kolben eine Begrenzung einer in ihrem Volumen veränderlichen Kammer, in die ein Druckmedium, vorzugsweise Luft, geleitet werden kann. Soll die an dem Seil hängende Last beispielsweise auf einer konstanten Höhe gehalten werden, muss auch die axiale Position des Kolbens im Gehäuse und damit auch das Volumen in der Kammer konstant bleiben. Eine Volumenkonstanz über längere Zeit erfordert eine möglichst leckagefreie Abdichtung der Kammer. Als kritisch erweist sich dabei die Dichtung zwischen dem Kolben und seinen Laufflächen.

Aus der EP 1 136 423 A1 ist ein Druckluftbalancer bekannt, bei dem ein zylinderförmiger Kolben in einem Hohlzylinder verschiebbar angeordnet ist. Zwischen dem Kolben und dem Hohlzylinder ist ein Dichtring oder Kolbenring vorgesehen. Um eine möglichst leckagefreie Dichtung zu realisieren, steht der Dichtring unter Spannung und drückt gegen die Lauffläche des Kolbens.

Aufgrund des auf die Lauffläche drückenden Dichtrings ist die Bewegung des Kolbens im Gehäuse stark reibungsbehaftet. Eine gute Abdichtung der Kammer und eine gewisse Leichtläufigkeit des Kolbens stehen in einem Spannungsfeld. So wird in der Regel eine gute Abdichtung auf Kosten der Leichtläufigkeit erreicht und umgekehrt.

Eine Leichtläufigkeit des Kolbens ist wichtig, um ein sogenanntes Losbrechmoment möglichst klein zu halten. Soll beispielsweise der Kolben aus einem Stillstand heraus bewegt werden, ist aufgrund des Unterschieds zwischen Gleitreibung und Haftreibung ein zusätzliches Moment oder eine zusätzliche Kraft notwendig, den Kolben in Bewegung zu setzen. Ein zu großes Losbrechmoment steht einem sanften Verfahren der Last aus dem Stillstand entgegen und ist folglich möglichst zu vermeiden.

Der Erfindung liegt daher die Aufgabe zugrunde, einen Druckluftbalancer bereitzustellen, der einerseits eine gut abgedichtete Druckgaskammer aufweist und mit dem ein sanftes Verfahren der an dem Seil hängenden Last möglich ist.

Die Aufgabe wird mit den Merkmalen des Anspruchs 1 gelöst. Die äußere Lauffläche des Kolbens wird durch die Innenfläche des Rohrs gebildet, das als Innenhülse in den Zylindermantel eingepasst ist. Das Rohr, das beispielsweise als Kohlefaserrohr, als Keramikrohr oder Glasrohr ausgebildet ist, weist vorzugsweise eine besonders glatte Oberfläche auf, so dass die Reibung zwischen Kolben und äußerer Lauffläche bzw. zwischen Dichtring und äußerer Lauffläche sehr gering ist. Dies gilt gleichermaßen für die Haftreibung und die Gleitreibung, wobei dadurch auch die Differenz zwischen Gleit- und Haftreibung, die die Größe des Losbrechmoments maßgeblich beeinflusst, deutlich reduziert wird.

Bei der Herstellung des Druckluftbalancers kann ein Stahlmantel auf Passung ausgedreht und darin das Innenrohr aus einem Material mit besonders guten Oberflächeneigenschaften eingesetzt werden.

Die Rundlauftoleranz des Rohrs ist kleiner als 0,005 mm. Als besonders zweckmäßig hat es sich erwiesen, wenn die Rundlauftoleranz weniger als 0,001 mm beträgt.

In einem bevorzugten Ausführungsbeispiel ist zwischen dem Rohr und Kolben wenigstens ein äußerer Kolbenring vorgesehen, der von einer Innenseite des Kolbenrings gasdruckbeaufschlagt ist. Dadurch wird der Kolbenring mittels Gasdruck gegen das Rohr gedrückt. Vorzugsweise wird dabei der Gasdruck genutzt, der an dem Kolben anliegt. Somit stehen der Druck, mit dem der Kolbenring gegen das Kohlefaserrohr gedrückt wird, und der Druck in der Kammer, die durch den Kolben begrenzt wird und möglichst gut abzudichten ist, in einem bestimmten Verhältnis. Je größer der Druck in der Kammer, desto größer auch der Anpressdruck des Kolbenrings und damit auch die Abdichtung zwischen Kolben und Kohlefaserrohr.

Vorzugsweise erstreckt sich die Kugelrollspindel zwischen den beiden seitlich angebrachten Abschlussdeckeln. Über die Kugelrollspindel lassen sich dadurch die beiden Abschlussdeckel einfach gegeneinander verspannen, wodurch der zwischen den Abschlussdeckeln angeordnete Zylindermantel fixiert wird. Die sich zwischen den beiden Abschlussdeckeln erstreckende Kugelrollspindel greift auch durch den Kolben und die Kammer.

Vorzugsweise ist zwischen Kolben und Kugelrollspindel wenigstens ein innerer Kolbenring vorgesehen, der von einer Innenseite des Kolbenrings, wie dies auch bei dem äußeren Kolbenring möglich ist, gasdruckbeaufschlagt ist.

Der innere und/oder äußere Kolbenring kann einen im Wesentlichen V-förmigen Ringquerschnitt aufweisen. Der Ringquerschnitt umfasst zwei im Winkel angeordnete Schenkel, die jeweils ein offenes Ende und ein Ende aufweisen, bei dem die beiden Schenkel zusammenlaufen. Die offenen Enden liegen zweckmäßig an Seitenwänden einer Kolbennut an, während die beiden zusammenlaufenden Schenkel am jeweils anderen Ende an dem Kohlefaserrohr bzw. an der Kugelrollspindel anliegen.

Um einen Kolbenring von seiner Innenseite mit Gasdruck zu beaufschlagen, weist die Kolbennut an einer Unterseite eine entsprechende Gasdrucköffnung auf. Die Kolbennut und der daran anliegende Kolbenring bilden eine ringförmige Druckkammer, in der der dort herrschende Druck den Ring gegen die entsprechende Lauffläche des Kolbens drückt.

In einem bevorzugten Ausführungsbeispiel umfasst die Kugelrollspindel eine spiralförmige Kugelrollbahn, wobei in einem Bereich der Kugelrollspindel, der eine innere Lauffläche des Kolbens bildet, die Kugelrollbahn nicht ausgebildet ist. Die innere Lauffläche des Kolbens weist damit eine glatte zylinderförmige Fläche auf, so dass eine Spindelabdeckung zwischen Kolben und Kugelrollspindel für eine gute Abdichtung nicht notwendig ist.

Um auch die innere Lauffläche des Kolbens möglichst reibungsfrei zu halten, ist die Oberfläche der Kugelrollspindel geschliffen. Dadurch kann eine besonders geringe Oberflächenrauigkeit erreicht werden. Zusätzlich oder alternativ kann die Oberfläche auch gerollt sein.

Vorzugsweise ist ein Seilführungsgehäuse vorgesehen, das einen koaxial zur Seiltrommel angeordneten Führungszylinder und wenigstens einen Stützring aufweist, der sich in radialer Richtung von dem Führungszylinder bis zum Zylindermantel des Gehäuses erstreckt. Zum einen dient das Seilführungsgehäuse der Zentrierung der Seiltrommel in dem Gehäuse und zum Schutz gegen ein Abspringen des Seils von der Seiltrommel. Zum anderen sorgt das Seilführungsgehäuse dafür, dass sowohl die Seiltrommel als auch der Bereich der Kugelrollspindel, der die innere Lauffläche des Kolbens bildet, nicht durch Staub oder sonstige Teilchen verschmutzen, die durch eine Seilaustrittsöffnung des Druckluftbalancers in das Gehäuse von außen eindringen können.

Anhand eines in den Figuren dargestellten Ausführungsbeispiels wird die Erfindung näher beschrieben. Es zeigen:
- Figur 1: einen Druckluftbalancer im Längsschnitt;
- Figur 2: den Druckluftbalancer der Figur 1, wobei ein darin verschiebbarer Kolben eine andere Stellung einnimmt;
- Figur 3: eine Ansicht entlang der Linie III-III der Figur; und
- Figur 4: den Kolben mit einem Kolbenring im Detail.

Figur 1 zeigt einen Druckluftbalancer 1 im Längsschnitt. Der Druckluftbalancer 1 umfasst einen Zylindermantel 2 und seitlich montierte Abschlussdeckel 3. In dem Druckluftbalancer 1 ist eine drehbar und entlang ihrer Drehachse verschiebbare Seiltrommel 4 angeordnet. Über ein Kugelgewindegetriebe, bestehend aus einer Kugelrollspindel 5 und einer Kugelmutter 6 wird eine axiale Bewegung des Kolbens 7 in eine Drehung und axiale Bewegung der Seiltrommel 4 umgewandelt.

Der Kolben 7 begrenzt zusammen mit dem in Figur 1 gezeigten rechten Abschlussdeckel 3, einem Kohlefaserrohr 8 und einem Teil der Kugelrollspindel 5 eine Kammer 9, in die ein Druckmedium, vorzugsweise Druckluft, geleitet werden kann. Wird die Kammer 9 mit Druckluft beaufschlagt, wird der Kolben 7 axial verschoben. Dabei drückt er gegen die Seiltrommel 4 mittels eines Axialkugellager 10, das eine relative Drehung zwischen Kolben 7 und Seiltrommel 4 zulässt. Aufgrund des Zusammenwirkens der feststehenden Kugelrollspindel 5 und der Kugelmutter 6, die drehfest mit der Seiltrommel 4 verbunden ist, dreht sich durch die axiale Verschiebung die Seiltrommel um ihre eigene Achse.

Das Kohlefaserrohr 8 liegt mit einer Außenfläche 11 an dem Zylindermantel 2 an. Eine Innenfläche 12 des Kohlefaserrohrs bildet eine äußere Lauffläche des Kolbens 7. Durch den Kolben 7 und die Kammer 9 greift die sich zwischen den beiden Abschlussdeckeln 3 erstreckende Kugelrollspindel 5, wobei diese eine innere Lauffläche 13 für den ringförmigen Kolben 7 bildet.

Sowohl an einer Außenseite 14 als auch an einer Innenseite 15 weist der Kolben 7 ringförmige Nuten 17 zur Aufnahme von Kolbenringen 18, 19 auf.

Um den Druckluftbalancer 1 in eine Führungsschiene oder dergleichen einzuhängen, ist eine Halterung 20 im oberen Bereich des Druckluftbalancers 1 vorgesehen. Im unteren Bereich des Druckluftbalancers ist eine Seilaustrittsöffnung 21 angeordnet.

Die Seiltrommel 4 wird durch ein Seilführungsgehäuse 22 abgedeckt, das zur Seiltrommel 4 koaxial angeordnet ist. Das Seilführungsgehäuse 22 weist einen Führungszylinder 23 und an seinen Enden angeordnete Stützringe 24 auf, die für seine Zentrierung im zylinderförmigen Druckluftbalancer 1 sorgen.

Figur 2 zeigt den Druckluftbalancer 1 der Figur 1, wobei nun der Kolben 7 an dem rechten Abschlussdeckel 3 anliegt. Entsprechend weist nun auch die Seiltrommel 4 eine andere axiale Position auf. In Figur 2 ist zu erkennen, dass in der Kugelrollspindel eine spiralförmige Kugelrollbahn 25 ausgebildet ist, wobei sich diese nur über einen Teil der Kugelrollspindel 5 erstreckt.

In der in Figur 2 gezeigten Position des Kolbens 7 bzw. der Seiltrommel 4 ist ein Seil 26 maximal abgerollt. Wird nun Druckluft in die Kammer 9 geleitet, drückt der Kolben 7 die Seiltrommel 4 vor sich her, die mittels des Kugelgewindegetriebes rotiert und das Seil 26 aufrollt. Der Abstand zweier benachbarter Nuten 27 der Seiltrommel 4 entspricht exakt dem Kolbenweg bei einer Drehung der Seiltrommel 4. Hierdurch tritt das Seil 26 immer an der gleichen Stelle aus dem Druckluftbalancer heraus.

Figur 3 zeigt den Druckluftbalancer entlang der Linie III-III der Figur 1. Zu erkennen ist der im Querschnitt kreisförmige Druckluftbalancer 1 und die daran befestigte Halterung 20. Die Halterung 20 weist mehrere Durchtrittsöffnungen 27 zur Befestigung des Druckluftbalancers an einer hier nicht dargestellten Aufhängung auf.

Figur 4 zeigt einen Teil des Kolbens 7 mit den Kolbenringen 18, 19. Die Kolbenringe 18, 19 weisen einen im Wesentlichen V-förmigen Ringquerschnitt auf. Der Ringquerschnitt weist zwei auseinanderlaufende Schenkel 29 auf, die an seitlichen Wänden 30, 31 der Ringnuten 16, 17 anliegen. An den Grundflächen 32, 33 der Ringnuten 16, 17 mündet jeweils ein Kanal 34, 35, der die Ringnuten 16, 17 mit der Kammer 9 verbindet. Somit wirkt auf einer jeweiligen Innenseite der Kolbenringe 18, 19 der Druck der Kammer 9, der die Kolbenringe gegen die entsprechenden Laufflächen drückt.

### Bezugszeichenliste

- 1: Druckluftbalancer
- 2: Zylindermantel
- 3: Abschlussdeckel
- 4: Seiltrommel
- 5: Kugelrollspindel
- 6: Kugelmutter
- 7: Kolben
- 8: Kohlefaserrohr
- 9: Kammer
- 10: Axialkugellager
- 11: Außenfläche
- 12: Innenfläche
- 13: Innere Lauffläche
- 14: Außenseite
- 15: Innenseite
- 16: Kolbenringnut
- 17: Kolbenringnut
- 18: Kolbenring
- 19: Kolbenring
- 20: Halterung
- 21: Seilaustrittsöffnung
- 22: Seilführungsgehäuse
- 23: Führungszylinder
- 24: Stützring
- 25: Kugelrollbahn
- 26: Seil
- 27: Nut
- 28: Durchtrittsöffnung
- 29: Schenkel
- 30: Seitenwand
- 31: Seitenwand
- 32: Grundseite
- 33: Grundseite
- 34: Kanal
- 35: Kanal

## Patentansprüche

1. Druckluftbalancer (1) zum Heben, Halten und Senken einer Last, mit
- einer drehbaren und entlang ihrer Drehachse verschiebbaren Seiltrommel (4) zum Auf- und Abrollen eines die Last haltenden Seiles,
- einem Gehäuse, das vorzugsweise einen Zylindermantel (2) und zwei stirnseitige Abschlussdeckel (3) umfasst,
- einem gasdruckbeaufschlagten Kolben (7), der im Gehäuse axial verschiebbar ist; und
- einem Kugelgewindegetriebe, das eine Kugelrollspindel (5) und eine Kugelmutter (6) umfasst und die eine axiale Bewegung des Kolbens (7) in eine Drehbewegung und eine axiale Bewegung der Seiltrommel (4) umwandelt,
**dadurch gekennzeichnet, dass** eine äußere Lauffläche des Kolbens (7) durch eine Innenfläche (12) eines Rohres (8) gebildet wird, das als Innenhülse in den Zylindermantel (2) eingepasst ist, wobei das Rohr (8) eine Rundlauftoleranz kleiner als 0,005 mm, vorzugsweise kleiner als 0,001 mm aufweist.

2. Druckluftbalancer (1) nach Anspruch 1, **dadurch gekennzeichnet, dass** das Rohr (8) vorzugsweise als Kohlenfaserrohr (8), Glasrohr oder Keramikrohr ausgebildet ist.

3. Druckluftbalancer (1) nach einem der Ansprüche 1 oder 2, **dadurch gekennzeichnet, dass** zwischen Rohr (8) und Kolben (7) wenigstens ein äußerer Kolbenring (18) vorgesehen ist, der von einer Innenseite des Kolbenrings (18) gasdruckbeaufschlagt ist.

4. Druckluftbalancer (1) nach einem der Ansprüche 1 bis 3, **dadurch gekennzeichnet, dass** sich die Kugelrollspindel (5) zwischen den beiden Abschlussdeckeln (3) erstreckt.

5. Druckluftbalancer (1) nach Anspruch 4, **dadurch gekennzeichnet, dass** zwischen Kolben (7) und Kugelrollspindel (5) wenigstens ein innerer Kolbenring (19) vorgesehen ist, der von einer Innenseite des Kolbenrings (19) gasdruckbeaufschlagt ist.

6. Druckluftbalancer (1) nach einem der Ansprüche 1 bis 5, **dadurch gekennzeichnet, dass** der innere und/oder äußere Kolbenring (18, 19) einen im wesentlichen v-förmigen Ringquerschnitt aufweist.

7. Druckluftbalancer (1) nach einem der Ansprüche 1 bis 6, **dadurch gekennzeichnet, dass** die Kugelrollspindel (5) eine spiralförmige Kugelrollbahn (25) umfasst, wobei in einem Bereich der Kugelrollspindel, der eine innere Lauffläche (13) des Kolbens (7) bildet, die Kugelrollbahn (25) nicht ausgebildet ist.

8. Druckluftbalancer (1) nach Anspruch 7, **dadurch gekennzeichnet, dass** die Oberfläche der inneren Lauffläche (13) geschliffen ist.

9. Druckluftbalancer (1) nach Anspruch 7 oder 8, **dadurch gekennzeichnet, dass** die Oberfläche der inneren Lauffläche (13) gerollt ist.

10. Druckluftbalancer (1) nach einem der Ansprüche 1 bis 9, **dadurch gekennzeichnet, dass** ein Seilführungsgehäuse (22) vorgesehen ist, dass einen koaxial zur Seiltrommel (4) angeordneten Führungszylinder (23) und wenigstens einen Stützring (24) aufweist, der sich in radialer Richtung von dem Führungszylinder (23) bis zum Zylindermantel (2) des Gehäuses erstreckt.

## Claims

1. Compressed air balancer hoist (1) for lifting, holding and lowering a load, with
- a cable drum (4) that is rotatable and displaceable along its axis of rotation for coiling and uncoiling a cable holding the load,
- a housing, which preferably comprises a cylinder barrel (2) and two end covers (3) on the faces,
- a gas-pressure-actuated piston (7), which is axially displaceable in the housing; and
- a ball screw drive, which comprises a ball screw (5) and a ball nut (6) and converts an axial movement of the piston (7) into a rotary movement and an axial movement of the cable drum (4),
**characterized in that** an outer running surface of the piston (7) is formed by an inner surface (12) of a tube (8), which is fitted as an inner sheath into the cylinder barrel (2), wherein the tube (8) has a true running tolerance of less than 0.005 mm, preferably less than 0.001 mm.

2. Air balancer hoist (1) according to claim 1, **characterized in that** the tube (8) is preferably formed as carbon fibre tube (8), glass tube or ceramic tube.

3. Air balancer hoist (1) according to one of claims 1 or 2, **characterized in that** provided between tube (8) and piston (7) is at least one outer piston ring (18), which is acted upon by gas pressure from an internal side of the piston ring (18).

4. Air balancer hoist (1) according to one of claims 1 to 3, **characterized in that** the ball screw (5) extends between the two end covers (3).

5. Air balancer hoist (1) according to claim 4, **characterized in that** provided between piston (7) and ball screw (5) is at least one inner piston ring (19), which is acted upon by gas pressure from an internal side of the piston ring (19).

6. Air balancer hoist (1) according to one of claims 1 to 5, **characterized in that** the inner and/or outer piston ring (18, 19) has a substantially V-shaped annular cross-section.

7. Air balancer hoist (1) according to one of claims 1 to 6, **characterized in that** the ball screw (5) comprises a spiral ball rolling surface (25), wherein the ball rolling surface (25) is not formed in an area of the ball screw that forms an inner running surface (13) of the piston (7).

8. Air balancer hoist (1) according to claim 7, **characterized in that** the surface of the inner running surface (13) is ground.

9. Air balancer hoist (1) according to claim 7 or 8, **characterized in that** the surface of the inner running surface (13) is rolled.

10. Air balancer hoist (1) according to one of claims 1 to 9, **characterized in that** a cable guide housing (22) is provided, which has a guide cylinder (23) arranged coaxially to the cable drum (4) and at least one supporting ring (24), which extends in a radial direction from the guide cylinder (23) as far as the cylinder barrel (2) of the housing.

## Revendications

1. Equilibreur pneumatique (1) pour le levage, la retenue et l'abaissement d'une charge, avec
- un tambour à câble (4) rotatif et mobile en translation le long de son axe de rotation pour l'enroulement et le déroulement d'un câble retenant la charge,
- un carter, qui comprend de préférence une enveloppe cylindrique (2) et deux couvercles de fermeture (3) frontaux,
- un piston (7) soumis à une pression pneumatique, mobile axialement dans le carter ; et
- un engrenage à vis à bille, qui comprend une broche filetée à bille (5) et un écrou à bille (6) et qui convertit un mouvement axial du piston (7) en un mouvement de rotation et un mouvement axial du tambour à câble (4),
**caractérisé en ce qu'**une portée de roulement extérieure du piston (7) est formée par une surface (12) d'un tube (8), qui est emboîté comme un manchon interne dans l'enveloppe cylindrique (2), ledit tube (8) présentant une tolérance d'excentration inférieure à 0,005 mm, de préférence inférieure à 0,001 mm.

2. Equilibreur pneumatique (1) selon la revendication 1, **caractérisé en ce que** le tube (8) est de préférence réalisé comme tube en fibres de carbone (8), tube en verre ou tube en céramique.

3. Equilibreur pneumatique (1) selon l'une des revendications 1 ou 2, **caractérisé en ce qu'**au moins une bague de piston (18) extérieure est prévue entre le tube (8) et le piston (7), laquelle est soumise à une pression pneumatique depuis une face intérieure de la bague de piston (18).

4. Equilibreur pneumatique (1) selon l'une des revendications 1 à 3, **caractérisé en ce que** la broche filetée à bille (5) s'étend entre les deux couvercles de fermeture (3).

5. Equilibreur pneumatique (1) selon la revendication 4, **caractérisé en ce qu'**au moins une bague de piston (19) intérieure est prévue entre le piston (7) et la broche filetée à bille (5), laquelle est soumise à une pression pneumatique depuis une face intérieure de la bague de piston (19).

6. Equilibreur pneumatique (1) selon l'une des revendications 1 à 5, **caractérisé en ce que** la bague de piston intérieure et/ou la bague de piston extérieure (18, 19) présentent une section transversale de bague sensiblement en forme de V.

7. Equilibreur pneumatique (1) selon l'une des revendications 1 à 6, **caractérisé en ce que** la broche filetée à bille (5) comporte un chemin de roulement de bille (25) hélicoïdal, ledit chemin de roulement de bille (25) n'étant pas formé dans une zone de la broche filetée à bille qui forme une portée de roulement intérieure (13) du piston (7).

8. Equilibreur pneumatique (1) selon la revendication 7, **caractérisé en ce que** la surface de la portée de roulement intérieure (13) est rectifiée.

9. Equilibreur pneumatique (1) selon la revendication 7 ou la revendication 8, **caractérisé en ce que** la surface de la portée de roulement intérieure (13) est roulée.

10. Equilibreur pneumatique (1) selon l'une des revendications 1 à 9, **caractérisé en ce qu'**il est prévu un carter de guidage de câble (22), comportant un cylindre de guidage (23) disposé coaxialement au tambour à câble (4) et au moins une bague d'appui (24), qui s'étend en direction radiale du cylindre de guidage (23) à l'enveloppe cylindrique (2) du carter.
